# FASCICULE DE BREVET EUROPEEN

(11) **EP 1 790 032 B1**
(45) Date de publication et mention de la délivrance du brevet: **20.04.2016**
(21) Numéro de dépôt: 05792084.5
(22) Date de dépôt: 21.07.2005
(51) Int. Cl.: H01Q 3/20, H01Q 1/28, H01Q 19/10

(54) **ANTENNE RESEAU REFLECTEUR A ZONE DE COUVERTURE DE FORME RECONFIGURABLE AVEC OU SANS CHARGEUR**
REFLEKTOR-NETZWERKANTENNE MIT ABDECKUNGSGEBIET, DEREN FORM MIT ODER OHNE LADER NEU KONFIGURIERT WERDEN KANN
REFLECTOR NETWORK ANTENNA WITH AN AREA OF COVERAGE, THE FORM OF WHICH CAN BE RECONFIGURED WITH OR WITHOUT A CHARGER

(30) Priorité: 31.08.2004 FR 0451940
(43) Date de publication de la demande: 30.05.2007
(73) Titulaire: THALES, 92400 Courbevoie (FR)
(72) Inventeur: LEGAY, Hervé, 31830 Plaisance du Touch (FR); SALOME, Béatrice, 31570 Lanta (FR); CAILLE, Gérard, 31170 Tournefeuille (FR); GAYRARD, Jean-Didier, 31100 Toulouse (FR); JACQUET, Yoann, 31820 Pibrac (FR)
(74) Mandataire: Esselin, Sophie
(86) Numéro de dépôt international: PCT/FR2005/050602
(87) Numéro de publication internationale: WO 2006/027509

(56) Documents cités:
- EP-A- 0 845 833
- FR-A- 2 648 278
- US-B1- 6 239 763
- US-B1- 6 774 851
- ENCINAR J A ET AL: "THREE-LAYER PRINTED REFLECTARRAYS FOR CONTOURED BEAM SPACE APPLICATIONS" IEEE TRANSACTIONS ON ANTENNAS AND PROPAGATION, IEEE INC. NEW YORK, US, vol. 52, no. 5, mai 2004 (2004-05), pages 1138-1148, XP001195822 ISSN: 0018-926X
- LEGAY H ET AL: "A steerable reflectarray antenna with mems controls" IEEE INTERNATIONAL SYMPOSIUM ON PHASED ARRAY SYSTEMS AND TECHNOLOGY 2003, 14 octobre 2003 (2003-10-14), - 17 octobre 2003 (2003-10-17) pages 494-499, XP010676736 PISCATAWAY, NJ, USA

## Description

L'invention concerne le domaine des antennes réseaux embarquées, par exemple sur des satellites, et plus particulièrement les antennes réseau réflecteur (ou « reflectarray antennas »).

Comme le sait l'homme de l'art, les antennes réseau réflecteur constituent l'une des deux principales familles d'antennes réseau, l'autre famille étant constituée des antennes réseau à commande de phase (ou « Phased Array Antennas »).

On entend ici par « antenne réseau réflecteur » une antenne comportant des éléments rayonnants définissant un réseau réflecteur et chargés d'intercepter avec des pertes minimales des ondes, comportant des signaux à transmettre, délivrées par une source primaire, afin de les réfléchir dans une direction choisie, appelée direction de pointage. Les antennes réseaux précitées sont intéressantes du fait qu'elles permettent de dépointer un faisceau rayonnant vers une zone de couverture (ou « spot ») donnée, afin de passer de cette zone de couverture à une autre. Par exemple, dans le cas d'une antenne réseau réflecteur le dépointage se fait en reconfigurant son diagramme d'antenne au moyen de dispositifs de contrôle de phase, associés à chacun de ses éléments rayonnants. II est rappelé qu'un dispositif de contrôle de phase constitue avec l'élément rayonnant associé une cellule déphaseuse passive ou active. On entend ici par « cellule déphaseuse » aussi bien une structure à cavité et fente rayonnantes qu'une structure planaire résonante à pavé rayonnant (ou « patch »).

Le trafic évoluant plus rapidement que la durée de vie d'un satellite, et parfois même que le temps nécessaire à la réalisation de ce dernier, il est important que l'on puisse redéfinir une mission de télécommunication pendant la phase de réalisation du satellite et/ou lorsque celui-ci est déjà en orbite.

Afin de permettre la reconfiguration de la forme, initialement prévue, d'une zone de couverture, deux solutions ont été proposées.

Une première solution consiste à utiliser des antennes réseau dites actives, comme par exemple celles de type DRA ou FAFR. L'inconvénient de cette solution réside dans le fait qu'elle nécessite des antennes particulièrement complexes et onéreuses.

Une seconde de solution consiste à utiliser une antenne à deux réflecteurs, l'un dit " sous-réflecteur " étant hyperbolique ou elliptique (selon les géométries dénommées " Cassegrain " ou " Gregory ") et présentant un foyer commun avec l'autre réflecteur dit " principal " de type (quasi-)parabolique. Dans ce cas, le réflecteur principal peut être incliné. L'inconvénient de cette solution réside dans le fait qu'elle induit une défocalisation du faisceau, et par conséquent une dégradation des performances. En outre, cette solution ne permet de réaliser qu'une reconfiguration en pointage du faisceau et ne permet pas de modifier la forme dudit faisceau.

Une troisième solution utilise comme la précédente une antenne à deux réflecteurs et comporte en outre un mécanisme pouvant soit déplacer le sous-réflecteur (par exemple en le faisant pivoter autour de son axe de révolution, lorsqu'il présente une découpe elliptique), soit remplacer un sous-réflecteur par un autre, conformé différemment, (lorsque deux ou trois sous-réflecteurs sont montés autour d'un même mât). L'inconvénient de cette solution réside notamment dans le fait que le nombre de sous-réflecteurs est limité (typiquement à deux ou trois) du fait qu'ils sont conformés différemment et très encombrants, et donc ne peuvent pas être empilés.

On connait par ailleurs les solutions décrites dans les documents FR-A-2648278,US-B1-6239763 et «Three-layer printed reflect arrays for contoured beam space applications », encinarj a et al, IEEE transactions on antenna and propagation.

Aucune solution connue n'apportant une entière satisfaction, en terme de rapport coût / capacité de reconfiguration et/ou en terme de flexibilité de la couverture offerte (tant avant le début d'une mission, qu'une fois celle-ci commencée), l'invention a donc pour but d'améliorer la situation.

Elle propose à cet effet une antenne réseau réflecteur conforme à la revendication 1 ou à la revendication 2.

L'antenne selon l'invention peut comporter d'autres caractéristiques qui pourront être prises séparément ou en combinaison, et notamment :
- ses réseaux réflecteurs peuvent présenter une face de réflexion d'ondes sensiblement planaire ou sensiblement parabolique lorsqu'ils agissent en tant que " réflecteur " principal, ou sensiblement planaire, sensiblement elliptique ou sensiblement hyperbolique lorsqu'ils agissent en tant que réflecteur secondaire (c'est-à-dire en présence d'un réflecteur principal),
- les cellules déphaseuses de l'un au moins des réseaux réflecteurs peuvent être de type passif. Dans ce cas, elles comportent par exemple chacune une structure résonante sensiblement planaire comprenant au moins un pavé supérieur placé sensiblement parallèlement à un plan de masse inférieur, à une distance choisie, et comportant au moins une fente, les dimensions du pavé et de la fente et la distance étant choisies de manière à imposer le déphasage choisi et la dispersion de phase en fréquence choisie aux ondes à réfléchir,
- les cellules déphaseuses de l'un au moins des réseaux réflecteurs peuvent être de type actif. Dans ce cas, elles peuvent par exemple présenter chacune une longueur résonante caractéristique et comprendre chacune en au moins un endroit choisi un dispositif électromécanique micronique, de type MEMS, propre à être placé dans au moins deux états différents permettant et interdisant respectivement l'établissement d'un court-circuit destiné à faire varier la longueur résonante, de manière à faire varier le déphasage des ondes à réfléchir dans la direction choisie,
- au moins un réflecteur dit principal chargé de réfléchir dans une direction de pointage d'une zone choisie les ondes qui sont réfléchies dans la direction choisie par le réseau réflecteur qui est placé dans la position choisie,
   > chaque réflecteur principal peut présenter une face de réflexion d'ondes sensiblement parabolique (lorsqu'il est de type classique (face de réflexion non gravée)), ou bien sensiblement parabolique ou plane (lorsque ladite face de réflexion comporte un réseau réflecteur gravé),
   > en présence d'au moins deux réflecteurs principaux, présentant des caractéristiques optiques différentes permettant de réfléchir dans des directions de pointage différentes les ondes réfléchies dans la direction choisie par le réseau réflecteur (placé dans la position choisie), elle comprend un autre dispositif de chargement, couplé aux réflecteurs principaux et chargé de placer l'un d'entre eux dans une position choisie par rapport au réseau réflecteur (placé dans la position choisie), de manière à réfléchir les ondes réfléchies par ce réseau réflecteur dans sa direction de pointage,
      o cet autre dispositif de chargement peut par exemple comporter au moins un axe sur lequel sont montés à rotation les réflecteurs principaux selon des positions angulaires différentes qui permettent de les positionner sensiblement les uns au dessus des autres dans une position initiale, et il peut être chargé d'entraîner sélectivement en rotation autour de cet axe l'un au moins des réflecteurs principaux de manière à le placer dans la position choisie,
      o en variante, l'autre dispositif de chargement peut par exemple comporter au moins un logement (ou magasin) dans lequel sont stockés les réflecteurs principaux et des moyens de préhension et de déplacement chargés de saisir sélectivement dans le logement l'un des réflecteurs principaux afin de l'extraire de celui-ci puis de le placer dans la position choisie.

L'invention propose également une antenne réseau réflecteur conforme à la revendication 17 ou à la revendication 18.

L'antenne selon l'invention peut comporter d'autres caractéristiques qui pourront être prises séparément ou en combinaison, et notamment :
- chaque réseau réflecteur peut présenter une face de réflexion d'ondes sensiblement planaire ou sensiblement parabolique,
- les cellules déphaseuses peuvent être de type passif. Dans ce cas, elles comportent par exemple chacune une structure résonante sensiblement planaire comprenant au moins un pavé supérieur placé sensiblement parallèlement à un plan de masse inférieur, à une distance choisie, et comportant au moins une fente, les dimensions du pavé et de la fente et la distance étant choisies de manière à imposer le déphasage choisi et la dispersion de phase en fréquence choisie aux ondes à réfléchir,
- l'un au moins des réflecteurs principaux peut présenter une face de réflexion d'ondes sensiblement parabolique,
- en variante l'un au moins des réflecteurs principaux peut présenter une face de réflexion d'ondes sensiblement parabolique ou sensiblement plane sur laquelle est constitué un réseau réflecteur gravé, comportant des cellules déphaseuses passives ou actives, par exemple telles que celles présentées ci-avant,
- en présence d'au moins deux réflecteurs principaux, présentant des caractéristiques optiques différentes permettant de réfléchir dans des directions de pointage différentes les ondes réfléchies dans la direction choisie par le réseau réflecteur.

L'invention est particulièrement bien adaptée, bien que de façon non exclusive, aux antennes de télécommunication géostationnaires en bande Ku (12 à 18 GHz), à couverture reconfigurable (tant en forme qu'en position), et aux antennes SAR (radar à ouverture synthétique, notamment en bande C (4 à 8 GHz) ou en bande X (8 à 12 GHz)).

D'autres caractéristiques et avantages de l'invention apparaîtront à l'examen de la description détaillée ci-après, et des dessins annexés, sur lesquels :
- la figure 1 illustre de façon schématique un premier état d'un premier exemple de réalisation d'une antenne réseau réflecteur reconfigurable selon l'invention,
- la figure 2 illustre de façon schématique, dans une vue du dessus, un exemple de réalisation d'une cellule déphaseuse,
- la figure 3 est une vue en coupe transversale selon l'axe III-III de la cellule déphaseuse de la figure 2,
- la figure 4 illustre de façon schématique un second état du premier exemple de réalisation d'antenne réseau réflecteur reconfigurable selon l'invention,
- la figure 5 illustre de façon schématique un deuxième exemple de réalisation d'une antenne réseau réflecteur reconfigurable selon l'invention,
- la figure 6 illustre de façon schématique une première variante du deuxième exemple de réalisation d'antenne réseau réflecteur reconfigurable selon l'invention,
- la figure 7 illustre de façon schématique une deuxième variante du deuxième exemple de réalisation d'antenne réseau réflecteur reconfigurable selon l'invention,
- la figure 8 illustre de façon schématique un troisième exemple de réalisation d'une - antenne réseau réflecteur selon l'invention, et
- la figure 9 illustre de façon schématique une variante du deuxième exemple de réalisation d'antenne réseau réflecteur selon l'invention.

Les dessins annexés pourront non seulement servir à compléter l'invention, mais aussi contribuer à sa définition, le cas échéant.

On se réfère tout d'abord aux figures 1 à 3 pour décrire un premier exemple de réalisation d'une antenne réseau réflecteur reconfigurable A, selon l'invention.

On considère dans ce qui suit que l'antenne A est embarquée sur un satellite géostationnaire de télécommunication en bande Ku (12 à 18 GHz). Mais, l'invention n'est pas limitée à cette application. Elle concerne en effet les antennes radar embarquées sur des satellites, volant éventuellement en formation, ou sur des avions ou des engins spatiaux, tels que des navettes. Ainsi, l'invention est bien adaptée aux antennes SAR [radar à ouverture synthétique, en bande C (4 à 8 GHz) ou en bande X (8 à 12 GHz)].

Dans ce premier exemple de réalisation, l'antenne réseau réflecteur A comprend une structure de support SS propre à être solidarisée à un satellite (non représenté) et sur laquelle est tout d'abord fixée, en un endroit choisi, une source primaire S chargée de délivrer sous un angle solide choisi de direction principale DPS, appelée direction de pointage de la source, des ondes comprenant des signaux à transmettre.

La source est par exemple réalisée sous la forme d'un cornet.

L'antenne A comprend également un dispositif (ou mécanisme) de chargement DC, solidarisé partiellement à la structure de support SS, en un autre endroit choisi, ainsi que plusieurs réseaux réflecteurs RRi (ici i = 1 à 3, mais il peut prendre n'importe quelle valeur supérieure ou égale à 2) différents et indépendants, solidarisés à la structure de support SS, par l'intermédiaire du dispositif de chargement DC.

II est important de noter que les différents constituants de l'antenne A ne sont pas forcément installés sur une structure de support SS. Ils peuvent en effet être installés en différents endroits du satellite (ou engin), solidaires les uns des autres.

Chaque réseau réflecteur RRi comporte au moins deux cellules déphaseuses CD chargées, lorsqu'elles sont placées dans une position choisie par rapport à la source S, d'imposer aux ondes (qui sont délivrées par celle-ci) un déphasage choisi et si possible une dispersion de phase en fréquence choisie, afin de les réfléchir dans une direction choisie DPA.

II est important de noter que le déphasage choisi et/ou la dispersion de phase en fréquence choisie varie(nt) d'un réseau réflecteur RRi à l'autre RRi', si bien que la zone de couverture (ou « spot ») du faisceau de l'antenne A, et/ou la forme de cette zone, varient en fonction du réseau réflecteur RRi sélectionné.

De nombreux types de cellules déphaseuses peuvent être envisagés.

Par exemple, lorsque la simplicité de l'antenne A est recherchée et/ou qu'un faible coût d'antenne est recherché, les cellules déphaseuses CD qui sont formées sur les réseaux réflecteurs RRi sont de préférence de type passif. Plus préférentiellement encore, et comme illustré sur les figures 2 et 3, chaque cellule déphaseuse CD peut comporter une structure résonante sensiblement planaire comprenant au moins un pavé supérieur PS placé sensiblement parallèlement à un plan de masse inférieur PM1, à une distance choisie, et comportant au moins une fente FP. Dans ce cas, les dimensions du (des) pavé(s) et de la (des) fentes et la (les) distance(s) est (sont) choisies afin d'imposer le déphasage choisi et la dispersion de phase en fréquence choisie aux ondes à réfléchir.

Plus précisément, dans l'exemple illustré sur les figures 2 et 3, la structure résonante passive CD comprend un substrat SB comportant une face arrière (ou inférieure), solidarisée à un plan de masse inférieur PM1, et une face avant (ou supérieure), solidarisée à au moins un pavé (ou patch) supérieur PS comportant au moins une fente FP.

Le pavé supérieur PS est placé sensiblement parallèlement au plan de masse inférieur PM1 et présente des dimensions inférieures aux siennes. Par exemple, et comme illustré, le pavé supérieur PS est de forme rectangulaire, et préférentiellement carrée. Par ailleurs, chaque fente FP est préférentiellement de forme rectangulaire définie par deux grands côtés (longitudinaux), de longueur b, et deux petits côtés (transversaux), de largeur a. Chaque fente FP est par exemple réalisée par gravure du plan de masse constituant le pavé supérieur PS.

Lorsque le pavé supérieur PS ne comporte qu'une seule fente FP, celle-ci est de préférence placée sensiblement en son centre. Par ailleurs, le pavé supérieur PS peut comporter plusieurs fentes FP, éventuellement de différentes dimensions.

En choisissant judicieusement les dimensions du pavé supérieur PS, et notamment sa longueur x, et de la fente FP, et notamment sa longueur b, ainsi que l'épaisseur d' du substrat SB, on peut imposer à la fois un déphasage choisi et une dispersion de phase en fréquence choisie.

Les dimensions et épaisseurs peuvent être déduites de courbes donnant l'évolution du déphasage ΔΦ en fonction de la longueur b de la fente FP, pour plusieurs valeurs différentes x de longueur de pavé supérieur PS et pour une épaisseur d' de substrat SB (par exemple égale à environ 2 mm).

Le substrat SB est par exemple réalisé en Duroïd ®, ou en TMM ®, ou encore en structure multicouches (comprenant par exemple un espaceur de type nid d'abeille, ou une mousse de permittivité proche de 1, séparant des substrats de très faibles épaisseurs, sur la face supérieure desquels sont gravés des motifs métalliques et sur la face inférieure desquels est gravé un plan de masse), et présente une épaisseur d' faible, typiquement de l'ordre de λ/10 à λ/5, où λ est la longueur d'onde dans le vide des ondes à réfléchir, provenant de la source de l'antenne.

Une telle cellule déphaseuse CD permet d'obtenir n'importe quel déphasage, et notamment des déphasages (très) supérieurs à 360°. Elle permet de maîtriser également la dispersion de ce déphasage en fréquence.

En utilisant sur les différents réseaux réflecteurs RRi des cellules déphaseuses CD de caractéristiques différentes, comme par exemple des fentes de longueurs différentes, on obtient des trajets de courant différents et donc des longueurs résonantes caractéristiques (ou longueurs électriques) différentes des pavés supérieurs PS, ce qui permet d'obtenir des déphasages de l'onde réfléchie différents.

II est important de noter que le pavé supérieur PS doit être résonant à λ/2.

Il est également important de noter que l'utilisation de réseaux réflecteurs passifs, et notamment du type décrit ci-avant, permet d'en embarquer un nombre important, par exemple cinq, voire même dix, et que leur coût de fabrication est réduit. Cela résulte du fait qu'ils sont très minces, typiquement de l'ordre du centimètre et peuvent tous présenter des dimensions et des courbures identiques (souvent nulles dans le cas des réseaux réflecteurs plans les plus simples), seules leurs cellules déphaseuses CD, placées sur leur face supérieure de réflexion FRi, étant différentes.

II est également important de noter que les cellules déphaseuses peuvent être, en variante, de type actif. On peut notamment utiliser des cellules déphaseuses actives présentant une longueur résonante caractéristique et comprenant en au moins un endroit choisi un dispositif électromécanique micronique, de type MEMS (pour « Micro ElectroMechanical System »), pouvant être placé dans au moins deux états différents permettant et interdisant respectivement l'établissement d'un court-circuit destiné à faire varier la longueur résonante caractéristique, afin de faire varier le déphasage des ondes à réfléchir qui présentent au moins une polarisation linéaire.

Ces cellules actives sont particulièrement intéressantes car elles offrent un ou plusieurs degrés de liberté supplémentaires en terme de reconfigurabilité d'antenne. Comme on le verra plus loin elles sont particulièrement bien adaptées aux modes de réalisation illustrés sur les figures 8 et 9, et sur lesquels on reviendra plus loin.

De telles cellules déphaseuses actives, tout comme les cellules déphaseuses passives présentées ci-avant, sont notamment décrites dans le document brevet FR 0450575. On peut envisager que certains réseaux réflecteurs comportent des cellules déphaseuses passives, et que certains autres réseaux réflecteurs comportent des cellules déphaseuses actives.

Tout type de dispositif de chargement DC permettant de sélectionner l'un des réseaux réflecteurs RRi, afin de le placer dans la position choisie lui permettant de réfléchir les ondes (dans la direction de pointage de l'antenne DPA), peut être envisagé.

Ainsi, dans l'exemple illustré sur la figure 1, le dispositif de chargement DC comporte un axe X sur lequel sont montés à rotation les réseaux réflecteurs RR1 à RR3. Les positions angulaires des trois réseaux réflecteurs RRi par rapport à l'axe X sont différentes afin qu'ils puissent être positionnés sensiblement les uns au dessus des autres dans une position initiale.

La position dans laquelle doit être placé un réseau réflecteur RRi peut coïncider avec la position qu'il possède lorsque l'ensemble des réseaux réflecteurs est dans la position initiale (matérialisée sur la figure 1), mais cela n'est pas obligatoire. On peut en effet envisager, contrairement à ce qui est illustré sur la figure 1, que les réseaux réflecteurs RRi soient initialement repliés contre le satellite (ou la structure de support SS), leur face de réflexion FRi pointant alors vers le satellite, et qu'il faille les entraîner en rotation vers la position choisie afin de placer l'un quelconque d'entre eux dans la position choisie, sa face de réflexion FRi étant alors orientée vers la zone de couverture visée. Par exemple dans la situation illustrée sur la figure 1, lorsque l'on souhaite utiliser le premier réseau réflecteur RR1, on maintient les trois réseaux réflecteurs RR1 à RR3 dans leur position initiale. Si maintenant on souhaite utiliser le deuxième réseau réflecteur RR2, intercalé entre les premier RR1 et troisième RR3 réseaux réflecteurs, on entraîne en rotation vers la gauche le premier réseau réflecteur RR1 afin qu'il permette à la face de réflexion FR2 du deuxième réseau réflecteur RR2 de collecter les ondes délivrées par la source S de manière à les réfléchir (après déphasages adaptés à la forme du faisceau à générer) en direction de sa propre zone de couverture. Cette situation est illustrée sur la figure 4. Enfin, si l'on souhaite utiliser le troisième réseau réflecteur RR3, on entraîne en rotation vers la gauche les premier RR1 et deuxième RR2 réseaux réflecteurs afin qu'ils permettent à la face de réflexion FR3 du troisième réseau réflecteur RR3 de collecter les ondes délivrées par la source S de manière à les réfléchir (après déphasages adaptés à la forme du faisceau à générer) en direction de sa propre zone de couverture.

Bien entendu, on peut envisager de nombreuses autres combinaisons de déplacements des réseaux réflecteurs RRi, en fonction du type de dispositif de chargement utilisé et de son positionnement par rapport à la source S. Par exemple, le dispositif de chargement DC peut comporter au moins un logement (ou magasin) LO, défini dans la structure de support SS ou par un boîtier solidarisé au satellite, et dans lequel sont stockés, par exemple sous la forme d'un empilement, les différents réseaux réflecteurs RRi. Dans ce cas, le dispositif de chargement DC comporte un mécanisme de « préhension » et de déplacement MPD chargé dans un premier temps de saisir sélectivement, à l'intérieur du logement LO, l'un des réseaux réflecteurs RRi afin de l'extraire de celui-ci, puis dans un second temps de le placer dans la position choisie. Un tel dispositif de chargement DC est schématiquement illustré sur la figure 5, sur laquelle on reviendra plus loin. Dans cette variante de réalisation, lorsque l'on souhaite utiliser un autre réseau réflecteur RRi' que celui RRi placé dans sa position choisie de réflexion, le mécanisme de préhension et de déplacement MPD commence par saisir le réseau réflecteur RRi placé hors du logement LO afin de le replacer à l'intérieur de ce dernier, puis il saisit dans le logement LO le nouveau réseau réflecteur RRi' afin de l'extraire de celui-ci puis de le placer dans sa position de réflexion choisie.

Dans ce premier exemple de réalisation, la face de réflexion FRi des réseaux réflecteurs RRi peut être sensiblement parabolique, comme illustré sur les figures 1 et 4. Mais, dans une variante la face de réflexion FRi des réseaux réflecteurs RRi peut être sensiblement plane.

II est important de noter que la position de réflexion choisie n'est pas obligatoirement la même pour tous les réseaux réflecteurs RRi.

On se réfère maintenant à la figure 5 pour décrire un deuxième exemple de réalisation d'antenne selon l'invention. Dans cet exemple de réalisation, l'antenne réseau réflecteur A comporte un réflecteur dit principal RP en complément de son ensemble d'au moins deux réseaux réflecteurs RRi.

Dans cet exemple de réalisation, le réseau réflecteur RRi, qui est placé dans sa position de réflexion choisie, est chargé de réfléchir les ondes provenant de la source S après leur avoir fait subir un déphasage choisi et si possible une dispersion de phase en fréquence choisie. Le réflecteur principal RP est positionné de manière à intercepter le trajet des ondes réfléchies par le réseau réflecteur RRi utilisé, afin de les réfléchir à son tour (mais sans déphasage) dans la direction de pointage de l'antenne DPA correspondant audit réseau réflecteur RRi utilisé.

La face de réflexion d'ondes FR' du réflecteur principal RP est par exemple sensiblement parabolique lorsqu'il est constitue un réflecteur classique sans gravure et non un réseau réflecteur.

Cependant, on pourrait combiner des réseaux réflecteurs RRi planaires avec un réflecteur principal (RRP) lui aussi agencé sous la forme d'un réseau réflecteur planaire.

On pourrait aussi utiliser des réseaux réflecteurs RRi elliptiques avec un réflecteur principal (RP) parabolique ou avec un réseau réflecteur principal planaire (RRP). Cependant la solution présentant la meilleure combinaison masse / coût / performances utilise un réflecteur principal RP parabolique classique (et donc sans gravure) et plusieurs (sous-)réseaux réflecteurs (secondaires) RRi interchangeables, assurant diverses lois de phase et donc divers diagrammes d'antenne.

Ce deuxième exemple de réalisation est destiné à remédier à un inconvénient présenté par le premier exemple de réalisation. En effet, les différences de trajet des ondes, entre la source S et le réseau réflecteur utilisé RRi, introduisent une dispersion fréquentielle qui limite la bande passante de l'antenne A, et ne peuvent être que partiellement compensées par les cellules déphaseuses CD. Par exemple, pour une utilisation en bande Ku la dimension des réseaux réflecteurs RRi doit être inférieure à 1 mètre si l'on souhaite obtenir des performances stables sur environ 10% de la bande passante. En utilisant les réseaux réflecteurs en tant que « sous-réflecteurs » du réflecteur principal RP, on supprime les dispersions fréquentielles.

Par ailleurs, il est important de noter que dans ce deuxième exemple de réalisation la fonction principale des réseaux réflecteurs RRi est de déterminer la forme du faisceau (et donc de la zone de couverture (ou spot)) et générer de faibles dépointages; des dépointages très élevés peuvent être assurés par le réflecteur principal RP. Lorsque tel est le cas, le réflecteur principal RP est solidarisé à la structure de support SS (ou au satellite) par l'intermédiaire d'un mécanisme de déplacement MD destiné à contrôler son dépointage.

Comme cela est illustré sur la figure 5, on peut prévoir une protection thermique PT à l'endroit où est placé le réseau réflecteur utilisé, ici RR2. Cette protection thermique PT peut être constituée par (ou sur) une partie de la structure de support SS (ou par un élément rapporté sur celle-ci) ou bien par un élément rapporté sur le satellite.

Dans le mode de réalisation illustré sur la figure 5, le dispositif de chargement DC comporte un logement (ou magasin) LO, défini dans la structure de support SS et dans lequel sont stockés sous la forme d'un empilement les différents réseaux réflecteurs RRi (ici i = 1 à 9, à titre d'exemple). Le dispositif de chargement DC comporte un mécanisme de préhension et de déplacement MPD chargé de saisir sélectivement, à l'intérieur du logement LO, l'un des réseaux réflecteurs (par exemple RR2) afin de l'extraire de celui-ci, puis de le placer dans la position de réflexion choisie qui correspond à sa direction de réflexion choisie DRR2.

Le mécanisme de préhension et de déplacement MPD comprend par exemple un mécanisme poussoir, chargé d'extraire les réseaux réflecteurs RRi' à l'intérieur du logement LO et chargé de les acheminer dans leur position de réflexion choisie, par exemple au moyen de rails, puis de les ramener dans le logement LO lorsque cela est requis.

Dans cet exemple de réalisation, lorsque les réseaux réflecteurs RRi sont chargés de déterminer la forme du faisceau (et donc de la zone de couverture (ou spot)), tandis que le réflecteur principal RP est chargé d'assurer l'éventuel dépointage, la reconfiguration de l'antenne A requiert le remplacement d'un réseau réflecteur RRi par un autre réseau réflecteur RRi', au moyen du dispositif de chargement DC, et/ou le repositionnement du réflecteur principal RP, au moyen de son mécanisme de déplacement MD.

Bien entendu, on pourrait prévoir plusieurs logements LOj (j étant supérieur ou égal à 2) pour stocker des sous-ensembles de réseaux réflecteurs RRij.

Par ailleurs, comme dans le premier exemple de réalisation, on peut envisager de nombreuses autres combinaisons de déplacements des réseaux réflecteurs RRi, en fonction du type de dispositif de chargement DC utilisé et de son positionnement par rapport à la source S. Il est ainsi possible d'utiliser un dispositif de chargement DC à axe de rotation, du type de celui décrit ci-avant en référence aux figures 1 et 4.

Une autre variante de dispositif de chargement DC, illustrée sur la figure 6, peut consister à monter sur un support rotatif SR plusieurs sous-ensembles SEj de réseaux réflecteurs RRij (ici j = 1, 2, mais il peut prendre n'importe quelle valeur supérieure ou égale à 1). Le support rotatif SR est par exemple pourvu d'un nombre j d'axes de rotation Xj (non représentés), sur chacun desquels est monté à rotation un sous-ensemble SEj de réseaux réflecteurs RRij. Pour placer un réseau réflecteur RRij dans sa position de réflexion choisie, on entraîne en rotation le support rotatif SR de sorte que le sous-ensemble SEj, auquel appartient le réseau réflecteur sélectionné RRij, soit placé au voisinage de la position de réflexion, puis on entraîne en rotation autour de l'axe Xj au moins le réseau réflecteur RRij sélectionné de sorte qu'il soit placé dans sa position de réflexion choisie et puisse réfléchir les ondes émises par la source S et leur appliquer les déphasages appropriés. Cette autre variante peut également s'appliquer au premier exemple de réalisation.

On se réfère maintenant à la figure 7 pour décrire une variante du deuxième exemple de réalisation présenté ci-avant en référence aux figures 5 et 6.

Dans cette variante l'antenne ne comporte pas un seul réflecteur principal RP, mais plusieurs réflecteurs principaux RPk présentant des caractéristiques optiques différentes. Dans l'exemple illustré, k est égal à 3, mais, il peut prendre n'importe quelle valeur supérieure ou égale à 2.

Chaque réflecteur principal RPk est agencé de manière à réfléchir les ondes réfléchies dans la direction choisie par le réseau réflecteur RRi (placé dans sa position choisie), dans une direction de pointage choisi DPAk. En raison de leurs caractéristiques optiques différentes les directions de pointage DPAk des réflecteurs principaux RPk sont différentes.

Les réflecteurs principaux RPk sont couplés à un autre dispositif de chargement DC' solidarisé à la structure de support SS (comme illustré) ou bien directement au satellite. Cet autre dispositif de chargement DC' est chargé de placer l'un des réflecteurs principaux RPk, qui sont couplés à lui, dans une position choisie par rapport au réseau réflecteur sélectionné RRi qui est placé dans sa position de réflexion choisie. Une fois le réflecteur principal RPk placé, il peut réfléchir les ondes réfléchies (et déphasées par le réseau réflecteur utilisé RRi) dans sa propre direction de pointage DPAk.

Ce dispositif de chargement DC' peut, comme celui DC chargé des réseaux réflecteurs RRi, se présenter sous n'importe quelle forme dès lors qu'il est capable de sélectionner l'un des réflecteurs principaux RPk afin de le placer dans la position choisie lui permettant de réfléchir les ondes dans sa propre direction de pointage DPAk.

Ainsi, dans l'exemple illustré sur la figure 7, le dispositif de chargement DC' comporte un axe X' sur lequel sont montés à rotation les réflecteurs principaux RP1 à RP3. Les positions angulaires des trois réflecteurs principaux RP par rapport à l'axe X' sont différentes afin qu'ils puissent être positionnés sensiblement les uns au dessus des autres dans une position initiale (non représentée, mais située dans l'exemple illustré dans la partie de droite au niveau des deuxième RP2 et troisième RP3 réflecteurs principaux).

La position dans laquelle doit être placé un réflecteur principal RPk peut coïncider avec la position qu'il possède lorsque l'ensemble des réflecteurs principaux est dans sa position initiale, mais cela n'est pas obligatoire comme illustré sur la figure 7. Ici, les réflecteurs principaux RPk sont en effet initialement repliés contre le satellite (ou la structure de support SS), leur face de réflexion FRk' pointant alors vers le satellite, dans la position initiale. Le dispositif de chargement DC' doit par conséquent les entraîner en rotation vers la gauche, vers leurs positions de réflexion choisies, afin de placer l'un quelconque d'entre eux dans sa position de réflexion choisie, sa face de réflexion FRk' étant alors orientée vers le réseau réflecteur utilisé RRi et la zone de couverture visée. La situation inverse peut également être envisagée avec le même dispositif de chargement DC'. En effet, lorsque la position initiale des réflecteurs principaux RPk est située à gauche de l'axe X', leurs faces de réflexion FRk' sont orientées vers le réseau réflecteur utilisé RRi et la zone de couverture visée, dans ladite position initiale. Par conséquent, lorsque l'on souhaite utiliser le troisième réflecteur principal RP3, on maintient les trois réflecteurs principaux RP1 à RP3 dans leur position initiale. Si maintenant on souhaite utiliser le deuxième réflecteur principal RP2, intercalé entre les premier RP1 et troisième RP3 réflecteurs principaux, on entraîne en rotation vers la droite le troisième réflecteur principal RP3 afin qu'il permette à la face de réflexion FR2' du deuxième réflecteur principal RP2 de collecter les ondes réfléchies (et traitées) par le réseau réflecteur utilisé (par exemple RR1) de manière à les réfléchir en direction de sa propre zone de couverture. Enfin, si l'on souhaite utiliser le premier réflecteur principal RP1, on entraîne en rotation vers la droite les troisième RP3 et deuxième RP2 réflecteurs principaux afin qu'ils permettent à la face de réflexion FR1' du premier réflecteur principal RP1 de collecter les ondes réfléchies (et traitées) par le réseau réflecteur utilisé (par exemple RR1) de manière à les réfléchir en direction de sa propre zone de couverture.

Bien entendu, on peut envisager de nombreuses autres combinaisons de déplacements des réseaux réflecteurs RRi, en fonction du type de dispositif de chargement DC' utilisé et de son positionnement par rapport au réseau réflecteur RRi (lorsqu'il est placé dans sa position de réflexion). Par exemple, le dispositif de chargement DC' peut comporter au moins un logement (ou magasin), défini dans la structure de support SS ou par un boîtier solidarisé au satellite, et dans lequel sont stockés, par exemple sous la forme d'un empilement, les différents réflecteurs principaux RPk. Dans ce cas, le dispositif de chargement DC' comporte un mécanisme de préhension et de déplacement chargé dans un premier temps de saisir sélectivement, à l'intérieur du logement, l'un des réflecteurs principaux RPk afin de l'extraire de celui-ci, puis dans un second temps de le placer dans sa position de réflexion choisie. Dans cette autre variante de réalisation, lorsque l'on souhaite utiliser un autre réflecteur principal RPk' que celui RPk placé dans sa position choisie de réflexion, le mécanisme de préhension et de déplacement commence par saisir le réflecteur principal RPk placé hors du logement afin de le replacer à l'intérieur de ce dernier, puis il saisit dans le logement le nouveau réflecteur principal RPk' afin de l'extraire de celui-ci puis de le placer dans sa position de réflexion choisie.

Il est important de noter que la position de réflexion choisie n'est pas obligatoirement la même pour tous les réflecteurs principaux RPk.

Dans la variante du deuxième exemple de réalisation, illustrée sur la figure 7, la face de réflexion FRk' des réflecteurs principaux RPk peut être soit sensiblement parabolique, soit sensiblement plane. Par ailleurs, dans cette variante, n'importe quel type de dispositif de chargement DC permettant de sélectionner l'un des réseaux réflecteurs RRi, afin de le placer dans sa position de réflexion choisie lui permettant de réfléchir les ondes (dans sa direction de réflexion choisie DRRi), peut être utilisé, et notamment ceux décrits précédemment en référence aux figures 1, 5 et 6.

Il est également important de noter que l'un au moins des réflecteurs principaux (RRPk), voire même tous, peu(ven)t être agencé(s) sous la forme d'un réseau réflecteur parabolique ou planaire.

On se réfère maintenant aux figures 8 et 9 pour décrire un troisième exemple de réalisation d'une antenne réseau réflecteur A, selon l'invention.

Ce qui différencie ce troisième exemple de réalisation du deuxième (illustré sur les figures 5 à 7), c'est le fait que l'antenne A ne possède plus qu'un seul et unique réseau réflecteur RR monté, de préférence, sur un mécanisme de déplacement MD" solidarisé à la structure de support SS (ou bien au satellite).

Dans l'exemple illustré sur la figure 8, l'antenne A comporte par ailleurs, comme dans l'exemple de réalisation illustré sur la figure 5, un seul et unique réflecteur principal RP monté sur un mécanisme de déplacement MD.

Le mode de fonctionnement de cette antenne A est donc identique à celui de l'antenne illustrée sur la figure 5 (une fois que l'un de ses réseaux réflecteurs a été sélectionné et placé dans sa position choisie de réflexion et de déphasage). Par conséquent, le réseau réflecteur RR est chargé de réfléchir les ondes provenant de la source S après leur avoir fait subir un déphasage choisi et si possible une dispersion de phase en fréquence choisie. Le réflecteur principal RP est positionné de manière à intercepter le trajet des ondes réfléchies par le réseau réflecteur RR, afin de les réfléchir à son tour (mais sans déphasage) dans la direction de pointage de l'antenne DPA correspondant au réseau réflecteur RR.

Cette direction de pointage de l'antenne DPA peut être choisie au moyen du mécanisme de déplacement MD" du réseau réflecteur RR et/ou du mécanisme de déplacement MD du réflecteur principal RP.

Par ailleurs, dans ce mode de réalisation la forme de la zone de couverture ne pouvant pas être modifiée une fois l'antenne positionnée en orbite (sauf lorsque des cellules déphaseuses actives (par exemple à MEMS) sont utilisées), cette forme est donc initialement choisie en fonction des besoins juste avant le début d'une mission. Pour ce faire, on prévoit préférentiellement pour chaque antenne A plusieurs réseaux réflecteurs RR présentant des déphasages différents et/ou des dispersions de phase en fréquence différentes, et donc correspondant à des zones de couverture (ou « spots ») différentes et/ou à des formes de zone de couverture différentes. Ces différents réseaux réflecteurs RR, qui ont été testés et sont donc tous prêts à être installés, sont par exemple stockés dans un magasin ME externe à l'antenne A, comme illustré sur la figure 8. On peut également prévoir pour chaque antenne A plusieurs réflecteurs principaux différents présentant des propriétés optiques différentes. Lorsque la mission est définitivement définie, on choisit parmi les différents réseaux réflecteurs (éventuellement stockés dans le magasin externe ME), ainsi qu'éventuellement parmi les différents réflecteurs principaux, celui (ou ceux) qui lui correspond(ent).

Il est important de noter que tous les réseaux réflecteurs stockés dans le magasin externe ME ne comportent pas forcément tous des cellules déphaseuses passives ou des cellules déphaseuses actives. En effet, certains réseaux réflecteurs peuvent comporter des cellules déphaseuses passives, tandis que certains autres réseaux réflecteurs comportent des cellules déphaseuses actives.

Dans ce mode de réalisation, et en présence de cellules déphaseuses passives, la reconfigurabilité de l'antenne A résulte donc du choix de réseaux réflecteurs, ainsi qu'éventuellement du choix de réflecteurs principaux, juste avant le début de la mission.

En présence de cellules déphaseuses actives, par exemple à MEMS(s), la reconfigurabilité de l'antenne A résulte à la fois du choix de réseaux réflecteurs, ainsi qu'éventuellement du choix de réflecteurs principaux, juste avant le début de la mission, mais également des états dans lesquels sont placées les cellules déphaseuses actives pendant la mission.

La face de réflexion d'ondes FR' du réflecteur principal RP est par exemple sensiblement parabolique lorsqu'il est de type classique sans gravure et donc ne constitue pas un réseau réflecteur.

Cependant, on peut combiner un réseau réflecteur RR planaire avec un réflecteur principal RRP lui aussi agencé sous la forme d'un réseau réflecteur planaire.

On pourrait aussi utiliser un réseau réflecteur RR elliptique avec un réflecteur principal RP parabolique ou avec un réseau réflecteur principal RRP planaire.

Dans la variante de réalisation illustrée sur la figure 9, l'antenne A comprend, comme dans l'exemple illustré sur la figure 7, plusieurs réflecteurs principaux RPk (ou RRPk) présentant des caractéristiques optiques différentes. Dans l'exemple illustré, k est égal à 3, mais, il peut prendre n'importe quelle valeur supérieure ou égale à 2.

Chaque réflecteur principal RPk (ou RRPk) est agencé de manière à réfléchir les ondes réfléchies dans la direction choisie par le réseau réflecteur RR, dans une direction de pointage choisi DPAk. En raison de leurs caractéristiques optiques différentes les directions de pointage DPAk des réflecteurs principaux RPk sont différentes.

Les réflecteurs principaux RPk (ou RRPk) sont couplés à un dispositif de chargement DC' solidarisé à la structure de support SS (comme illustré) ou bien directement au satellite. Ce dispositif de chargement DC' est chargé de placer l'un des réflecteurs principaux RPk, qui sont couplés à lui, dans une position choisie par rapport au réseau réflecteur RR. Une fois le réflecteur principal RPk placé, il peut réfléchir les ondes réfléchies (et déphasées par le réseau réflecteur RR) dans sa propre direction de pointage DPAk.

Ce dispositif de chargement DC' étant du même type que celui décrit précédemment en référence à la figure 7, il ne sera donc pas décrit de nouveau, tout comme le mode de sélection du réflecteur principal RPk qui est identique au précédent. Par ailleurs, on peut envisager de nombreux modes de déplacement des réflecteurs principaux RPk en fonction du type de dispositif de chargement DC' utilisé et de son positionnement par rapport au réseau réflecteur RR. Plus généralement, tout ce qui a été dit au sujet des réflecteurs principaux de la figure 7 s'applique également aux réflecteurs principaux de la figure 9.

L'invention ne se limite pas aux modes de réalisation d'antenne décrits ci-avant, seulement à titre d'exemple, mais elle englobe toutes les variantes que pourra envisager l'homme de l'art dans le cadre des revendications ci-après.

## Revendications

1. Antenne réseau réflecteur (A), comprenant :
- une source (S) propre à délivrer des signaux sous forme d'ondes,
- au moins deux réseaux réflecteurs (RRi) différents et indépendants comprenant chacun au moins deux cellules déphaseuses (CD) propres à imposer auxdites ondes délivrées par la source (S) un déphasage choisi et une dispersion de phase en fréquence choisie, ledit déphasage choisi et/ou ladite dispersion choisie variant d'un réseau réflecteur (RRi) à l'autre, et
- un dispositif de chargement (DC) couplé auxdits réseaux réflecteurs (RRi) et agencé pour placer l'un d'entre eux dans une position choisie par rapport à ladite source (S) de sorte que les ondes qu'elle délivre subissent le déphasage et la dispersion de phase en fréquence imposés par ses cellules déphaseuses (CD), de manière à être réfléchies dans une direction choisie,
ladite antenne réseau réflecteur (A) étant **caractérisée en ce que** ledit dispositif de chargement (CD) comporte au moins un axe (X) sur lequel sont montés à rotation lesdits réseaux réflecteurs (RRi) selon des positions angulaires différentes permettant de les positionner sensiblement les uns au dessus des autres dans une position initiale et agencé pour entraîner sélectivement en rotation autour dudit axe (X) l'un au moins desdits réseaux réflecteurs (RRi) de manière à le placer dans ladite position choisie.

2. Antenne réseau réflecteur (A), comprenant :
- une source (S) propre à délivrer des signaux sous forme d'ondes,
- au moins deux réseaux réflecteurs (RRi) différents et indépendants comprenant chacun au moins deux cellules déphaseuses (CD) propres à imposer auxdites ondes délivrées par la source (S) un déphasage choisi et une dispersion de phase en fréquence choisie, ledit déphasage choisi et/ou ladite dispersion choisie variant d'un réseau réflecteur (RRi) à l'autre, et
- un dispositif de chargement (DC) couplé auxdits réseaux réflecteurs (RRi) et agencé pour placer l'un d'entre eux dans une position choisie par rapport à ladite source (S) de sorte que les ondes qu'elle délivre subissent le déphasage et la dispersion de phase en fréquence imposés par ses cellules déphaseuses (CD), de manière à être réfléchies dans une direction choisie,
ladite antenne réseau réflecteur (A) étant **caractérisée en ce que** ledit dispositif de chargement (CD) comporte au moins un logement (LO) dans lequel sont stockés lesdits réseaux réflecteurs (RRi) et des moyens de préhension et de déplacement (MPD) propres à saisir sélectivement dans ledit logement (LO) l'un desdits réseaux réflecteurs (RRi) de manière à l'extraire dudit logement (LO) puis à le placer dans ladite position choisie.

3. Antenne selon l'une des revendications 1 ou 2, **caractérisée en ce que** lesdits réseaux réflecteurs (RRi) présentent une face de réflexion d'ondes (FR) sensiblement planaire.

4. Antenne selon l'une des revendications 1 ou 2, **caractérisée en ce que** lesdits réseaux réflecteurs (RRi) présentent une face de réflexion d'ondes (FR) sensiblement parabolique.

5. Antenne selon l'une des revendications 1 à 4, **caractérisée en ce que** ladite direction choisie est une direction de pointage d'une zone choisie (DPA).

6. Antenne selon l'une des revendications 1 à 4, **caractérisée en ce qu'**elle comprend au moins un réflecteur dit principal (RPk ; RRPk) agencé pour réfléchir dans une direction de pointage d'une zone choisie les ondes réfléchies dans ladite direction choisie par ledit réseau réflecteur (RRi) placé dans ladite position choisie.

7. Antenne selon la revendication 6, **caractérisée en ce que** l'un au moins desdits réflecteurs principaux (RPk) présente une face de réflexion d'ondes (FR') sensiblement parabolique.

8. Antenne selon la revendication 6, **caractérisée en ce que** l'un au moins desdits réflecteurs principaux (RRPk) présente une face de réflexion d'ondes (FR') sensiblement plane sur laquelle est constitué un réseau réflecteur gravé comprenant au moins deux cellules déphaseuses (CD).

9. Antenne selon la revendication 8, **caractérisée en ce qu'**elle comprend au moins deux réflecteurs principaux (RRPk) présentant une face de réflexion d'ondes (FR') sur laquelle est constitué un réseau réflecteur gravé, comprenant au moins deux cellules déphaseuses (CD), et propres à réfléchir dans des directions de pointage différentes (DPAk) les ondes pré-formées par ledit réseau réflecteur (RRi) placé dans ladite position choisie, et un autre dispositif de chargement (DC), couplé auxdits réflecteurs principaux (RRPk) et agencé pour placer l'un d'entre eux dans une position choisie par rapport audit réseau réflecteur (RRi), de manière à réfléchir les ondes réfléchies par ce réseau réflecteur (RRi) dans sa direction de pointage.

10. Antenne selon l'une des revendications 1 à 9, **caractérisée en ce que** lesdites cellules déphaseuses (CD) de certains au moins desdits réseaux réflecteurs (RRi) sont de type passif.

11. Antenne selon la revendication 10, **caractérisée en ce que** chaque cellule déphaseuse passive (CD) comporte une structure résonante sensiblement planaire comprenant au moins un pavé supérieur (PS) placé sensiblement parallèlement à un plan de masse inférieur (PM1), à une distance choisie, et comportant au moins une fente (FP), les dimensions du pavé (PS) et de la fente (FP) et ladite distance étant choisies de manière à imposer ledit déphasage choisi et ladite dispersion de phase en fréquence choisie aux ondes à réfléchir.

12. Antenne selon l'une des revendications 1 à 11, **caractérisée en ce que** lesdites cellules déphaseuses (CD) de certains au moins desdits réseaux réflecteurs (RRi) sont de type actif.

13. Antenne selon la revendication 12, **caractérisée en ce que** chaque cellule déphaseuse active (CD) présente une longueur résonante caractéristique et comprend en au moins un endroit choisi un dispositif électromécanique micronique, de type MEMS, propre à être placé dans au moins deux états différents permettant et interdisant respectivement l'établissement d'un court- circuit destiné à faire varier ladite longueur résonante, de manière à faire varier le déphasage desdites ondes à réfléchir dans ladite direction choisie.

14. Antenne selon la revendication 6, **caractérisée en ce qu'**elle comprend au moins deux réflecteurs principaux (RPk), présentant des caractéristiques optiques différentes propres à réfléchir dans des directions de pointage différentes (DPAk) les ondes réfléchies dans ladite direction choisie par ledit réseau réflecteur (RRi) placé dans ladite position choisie, et un autre dispositif de chargement (DC'), couplé auxdits réflecteurs principaux (RRk) et agencé pour placer l'un d'entre eux dans une position choisie par rapport audit réseau réflecteur (RRi), placé dans ladite position choisie, de manière à réfléchir les ondes réfléchies par ce réseau réflecteur (RRi) dans sa direction de pointage.

15. Antenne selon l'une des revendications 9 et 14, **caractérisée en ce que** ledit autre dispositif de chargement (DC') comporte au moins un axe (X') sur lequel sont montés à rotation lesdits réflecteurs principaux (RPk ;RRPk) selon des positions angulaires différentes permettant de les positionner sensiblement les uns au dessus des autres dans une position initiale et agencé pour entraîner sélectivement en rotation autour dudit axe (X') l'un au moins desdits réflecteurs principaux (RPk ; RRPk) de manière à le placer dans ladite position choisie.

16. Antenne selon l'une des revendications 9 et 14, **caractérisée en ce que** ledit autre dispositif de chargement (DC') comporte au moins un logement dans lequel sont stockés lesdits réflecteurs principaux (RPk ; RRPk) et des moyens de préhension et de déplacement propres à saisir sélectivement dans ledit logement l'un desdits réflecteurs principaux (RPk ; RRPk) de manière à l'extraire dudit logement puis à le placer dans ladite position choisie.

17. Antenne réseau réflecteur (A), comprenant:
- une source (S) propre à délivrer des signaux sous forme d'ondes,
- un réseau réflecteur (RRi) comprenant au moins deux cellules déphaseuses (CD) propres à imposer auxdites ondes délivrées par la source (S) un déphasage choisi et une dispersion de phase en fréquence choisie de manière à les réfléchir dans une direction choisie,
- au moins deux réflecteurs dit principaux (RPk ; RRPk) agencés pour réfléchir dans une direction de pointage (DPAk) d'une zone choisie les ondes réfléchies dans ladite direction choisie par ledit réseau réflecteur (RRi) et
- un dispositif de chargement (DC'), couplé auxdits réflecteurs principaux (RPk ; RRPk) et agencé pour placer l'un d'entre eux dans une position choisie par rapport audit réseau réflecteur (RRi), de manière à réfléchir les ondes réfléchies par ce réseau réflecteur (RRi) dans sa direction de pointage,
ladite antenne réseau réflecteur (A) étant **caractérisée en ce que** les dits réflecteurs principaux (RPk ; RRPk) présentent une face de réflexion d'ondes (FR') sur laquelle est constitué un réseau réflecteur gravé et propre à réfléchir dans des directions de pointage différentes (DPAk) les ondes pré-formées par ledit réseau réflecteur (RRi) et
ledit dispositif de chargement (DC') comporte au moins un axe (X') sur lequel sont montés à rotation lesdits réflecteurs principaux (RPk ;RRPk) selon des positions angulaires différentes permettant de les positionner sensiblement les uns au dessus des autres dans une position initiale et agencé pour entraîner sélectivement en rotation autour dudit axe (X') l'un au moins desdits réflecteurs principaux (RPk ; RRPk) de manière à le placer dans ladite position choisie.

18. Antenne réseau réflecteur (A), comprenant :
- une source (S) propre à délivrer des signaux sous forme d'ondes,
- un réseau réflecteur (RRi) comprenant au moins deux cellules déphaseuses (CD) propres à imposer auxdites ondes délivrées par la source (S) un déphasage choisi et une dispersion de phase en fréquence choisie de manière à les réfléchir dans une direction choisie,
- au moins deux réflecteurs dit principaux (RPk ; RRPk) agencés pour réfléchir dans une direction de pointage (DPAk) d'une zone choisie les ondes réfléchies dans ladite direction choisie par ledit réseau réflecteur (RRi) et
- un dispositif de chargement (DC'), couplé auxdits réflecteurs principaux (RPk ; RRPk) et agencé pour placer l'un d'entre eux dans une position choisie par rapport audit réseau réflecteur (RRi), de manière à réfléchir les ondes réfléchies par ce réseau réflecteur (RRi) dans sa direction de pointage,
ladite antenne réseau réflecteur (A) étant **caractérisée en ce que** les dits réflecteurs principaux (RPk ; RRPk) présentent une face de réflexion d'ondes (FR') sur laquelle est constitué un réseau réflecteur gravé et propre à réfléchir dans des directions de pointage différentes (DPAk) les ondes pré-formées par ledit réseau réflecteur (RRi) et
ledit dispositif de chargement (DC') comporte au moins un logement dans lequel sont stockés lesdits réflecteurs principaux (RPk ; RRPk) et des moyens de préhension et de déplacement propres à saisir sélectivement dans ledit logement l'un desdits réflecteurs principaux (RPk ; RRPk) de manière à l'extraire dudit logement puis à le placer dans ladite position choisie.

19. Antenne selon l'une des revendications 17 ou 18, **caractérisée en ce que** ledit réseau réflecteur (RRi) présente une face de réflexion d'ondes (FR) sensiblement planaire.

20. Antenne selon l'une des revendications 17 ou 18, **caractérisée en ce que** ledit réseau réflecteur (RRi) présente une face de réflexion d'ondes (FR) sensiblement parabolique.

21. Antenne selon l'une des revendications 17 à 20, **caractérisée en ce que** l'un au moins desdits réflecteurs principaux (RPk) présente une face de réflexion d'ondes (FR') sensiblement parabolique.

22. Antenne selon l'une des revendications 17 à 20, **caractérisée en ce que** l'un au moins desdits réflecteurs principaux (RRPk) présente une face de réflexion d'ondes (FR') sensiblement parabolique ou sensiblement plane sur laquelle est constitué un réseau réflecteur gravé comprenant au moins deux cellules déphaseuses.

23. Antenne selon l'une des revendications 17 à 22, **caractérisée en ce que** certaines au moins desdites cellules déphaseuses (CD) sont de type passif.

24. Antenne selon la revendication 23, **caractérisée en ce que** chaque cellule déphaseuse passive (CD) comporte une structure résonante sensiblement planaire comprenant au moins un pavé supérieur (PS) placé sensiblement parallèlement à un plan de masse inférieur (PM1), à une distance choisie, et comportant au moins une fente (FP), les dimensions du pavé (PS) et de la fente (FP) et ladite distance étant choisies de manière à imposer ledit déphasage choisi et ladite dispersion de phase en fréquence choisie aux ondes à réfléchir.

25. Antenne selon l'une des revendications 17 à 24, **caractérisée en ce que** certaines au moins desdites cellules déphaseuses (CD) sont de type actif.

26. Antenne selon la revendication 25, **caractérisée en ce que** chaque cellule déphaseuse active (CD) présente une longueur résonante caractéristique et comprend en au moins un endroit choisi un dispositif électromécanique micronique, de type MEMS, propre à être placé dans au moins deux états différents permettant et interdisant respectivement l'établissement d'un court- circuit destiné à faire varier ladite longueur résonante, de manière à faire varier le déphasage desdites ondes à réfléchir dans ladite direction choisie.

27. Antenne selon l'une des revendications 17 à 20 et 23 à 26, **caractérisée en ce qu'**elle comprend au moins deux réflecteurs principaux (RPk), présentant des caractéristiques optiques différentes propres à réfléchir dans des directions de pointage différentes (DPAk) les ondes réfléchies dans ladite direction choisie par ledit réseau réflecteur (RRi).

## Patentansprüche

1. Reflektorantennengruppe (A), die Folgendes umfasst:
- eine Quelle (S) zum Zuführen von Signalen in Form von Wellen;
- wenigstens zwei unterschiedliche und unabhängige Reflektorgruppen (RRi), die jeweils wenigstens zwei Phasenschieberzellen (CD) zum Auferlegen einer gewählten Phasenverschiebung und einer gewählten Phasendispersion in der Frequenz auf die von der Quelle (S) zugeführten Wellen umfassen, wobei die gewählte Phasenverschiebung und/oder die gewählte Dispersion von einer Reflektorgruppe (RRi) zur anderen variierten; und
- ein mit den Reflektorgruppen (RRi) gekoppeltes Ladegerät (DC), so ausgelegt, dass es eine davon in einer gewählten Position relativ zur Quelle (S) platziert, so dass die von ihr zugeführten Wellen die von ihren Phasenschieberzellen (CD) auferlegte Phasenverschiebung und Phasendispersion in der Frequenz auf eine solche Weise erfahren, dass sie in einer gewählten Richtung reflektiert werden,
wobei die Reflektorantennengruppe (A) **dadurch gekennzeichnet ist, dass** das Ladegerät (CD) wenigstens eine Achse (X) umfasst, auf der Reflektorgruppen (RRi) rotatousch in verschiedenen Winkelpositionen montiert sind, so dass sie im Wesentlichen übereinander in einer Anfangsposition positioniert werden können, und so ausgelegt ist, dass sie wenigstens eine der Reflektorgruppen (RRi) um die Achse (X) selektiv in Drehung versetzt, um sie in die gewählte Position zu bringen.

2. Reflektorantennengruppe (A), die Folgendes umfasst:
- eine Quelle (S) zum Zuführen der Signale in Form von Wellen;
- wenigstens zwei unterschiedliche und unabhängige Reflektorgruppen (RRi), die jeweils wenigstens zwei Phasenschieberzellen (CD) zum Auferlegen einer gewählten Phasenverschiebung und einer gewählten Phasendispersion in der Frequenz auf die von der Quelle (S) zugeführten Wellen umfassen, wobei die gewählte Phasenverschiebung und/oder die gewählte Dispersion von einer Reflektorgruppe (RRi) zur anderen variierten; und
- ein mit den Reflektorgruppen (RRi) gekoppeltes Ladegerät (DC), so ausgelegt, dass es eine davon in einer gewählten Position relativ zu der Quelle (S) platziert, so dass die von ihr zugeführten Wellen die von ihren Phasenschieberzellen (CD) auferlegte Phasenverschiebung und Phasendispersion in der Frequenz auf eine solche Weise erfahren, dass sie in einer gewählten Richtung reflektiert werden,
wobei die Reflektorantennengruppe (A) **dadurch gekennzeichnet ist, dass** das Ladegerät (CD) wenigstens ein Gehäuse (LO) umfasst, in dem die Reflektorgruppen (RRi) sowie Handhabungs- und Bewegungsmittel (MPD) untergebracht sind, die eine der Reflektorgruppen (RRi) in dem Gehäuse (LO) selektiv auf eine solche Weise ergreifen können, dass sie aus dem Gehäuse (LO) genommen und in der gewählten Position platziert werden kann.

3. Antenne nach Anspruch 1 oder 2, **dadurch gekennzeichnet, dass** die Reflektorgruppen (RRi) eine im Wesentlichen ebene Wellenreflexionsfläche (FR) haben.

4. Antenne nach Anspruch 1 oder 2, **dadurch gekennzeichnet, dass** die Reflektorgruppen (RRi) eine im Wesentlichen parabolische Wellenreflexionsfläche (FR) haben.

5. Antenne nach einem der Ansprüche 1 bis 4, **dadurch gekennzeichnet, dass** die gewählte Richtung eine Zeigerichtung einer gewählten Zone (DPA) ist.

6. Antenne nach einem der Ansprüche 1 bis 4, **dadurch gekennzeichnet, dass** sie wenigstens einen Reflektor umfasst, Hauptreflektor (RPk; RRPk) genannt, der so ausgelegt ist, dass er die Wellen, die in der gewählten Richtung von der in der gewählten Position platzierten Reflektorgruppe (RRi) reflektiert werden, in einer Zeigerichtung einer gewählten Zone reflektiert.

7. Antenne nach Anspruch 6, **dadurch gekennzeichnet, dass** wenigstens einer der Hauptreflektoren (RPk) eine im Wesentlichen parabolische Wellenreflexionsfläche (FR') hat.

8. Antenne nach Anspruch 6, **dadurch gekennzeichnet, dass** wenigstens einer der Hauptreflektoren (RRPk) eine im Wesentlichen ebene Wellenreflexionsfläche (FR') hat, auf der eine geätzte Reflektorgruppe gebildet ist, die wenigstens zwei Phasenschieberzellen (CD) umfasst.

9. Antenne nach Anspruch 8, **dadurch gekennzeichnet, dass** sie Folgendes umfasst:
wenigstens zwei Hauptreflektoren (RRPk) mit einer Wellenreflexionsfläche (FR'), auf der eine geätzte Reflektorgruppe gebildet ist, die wenigstens zwei Phasenschieberzellen (CD) umfassen und die die von der in der gewählten Richtung platzierten Reflektorgruppe (RRi) vorgeformten Wellen in verschiedenen Zeigerichtungen (DPAk) reflektieren können, und ein weiteres Ladegerät (DC), das mit den Hauptreflektoren (RRPk) gekoppelt und zum Platzieren von einem davon in einer gewählten Position relativ zu der Reflektorgruppe (RRi) ausgelegt ist, auf eine solche Weise, dass die von der Reflektorgruppe (RRi) reflektierten Wellen in ihrer Zeigerichtung reflektiert werden.

10. Antenne nach einem der Ansprüche 1 bis 9, **dadurch gekennzeichnet, dass** die Phasenschieberzellen (CD) von wenigstens einigen der Reflektorgruppen (RRi) vom passiven Typ sind.

11. Antenne nach Anspruch 10, **dadurch gekennzeichnet, dass** jede passive Phasenschieberzelle (CD) eine im Wesentlichen ebene Resonanzstruktur hat, die wenigstens einen oberen Block (PS) umfasst, der im Wesentlichen parallel zu einer unteren Grundplatte (PM1) in einem gewählten Abstand platziert ist und wenigstens einen Schlitz (FP) umfasst, wobei die Abmessungen des Blocks (PS) und des Schlitzes (FP) und der Abstand so gewählt sind, dass den zu reflektierenden Wellen die gewählte Phasenverschiebung und die gewählte Phasendispersion in der Frequenz auferlegt wird.

12. Antenne nach einem der Ansprüche 1 bis 11, **dadurch gekennzeichnet, dass** die Phasenschieberzellen (CD) von wenigstens einigen der Reflektorgruppen (RRi) vom aktiven Typ sind.

13. Antenne nach Anspruch 12, **dadurch gekennzeichnet, dass** jede aktive Phasenschieberzelle (CD) eine charakteristische Resonanzlänge hat und, an wenigstens einer gewählten Stelle, ein mikroelektromechanisches Gerät des MEMS-Typs umfasst, das in wenigstens zwei unterschiedliche Zustände versetzt werden kann, die das Auftreten eines Kurzschlusses jeweils zulassen und verhindern können, der die Resonanzlänge varüeren soll, auf eine solche Weise, dass die Phasenverschiebung der in der gewählten Richtung zu reflektierenden Wellen variiert wird.

14. Antenne nach Anspruch 6, **dadurch gekennzeichnet, dass** sie wenigstens zwei Hauptreflektoren (RPk) mit unterschiedlichen optischen Charakteristiken umfasst, die die von der in der gewählten Position platzierten Reflektorgruppe (RRi) in der gewählten Richtung reflektierten Wellen in unterschiedlichen Zeigerichtungen (DPAk) reflektieren können, und ein weiteres Ladegerät (DC'), das mit den Hauptreflektoren (RRk) gekoppelt und zum Platzieren von einem davon in einer gewählten Position relativ zu der in der gewählten Position platzierten Reflektorgruppe (RRi) ausgelegt ist, auf eine solche Weise, dass die von dieser Reflektorgruppe (RRi) reflektierten Wellen in seiner Zeigerichtung reflektiert werden.

15. Antenne nach einem der Ansprüche 9 und 14, **dadurch gekennzeichnet, dass** das weitere Ladegerät (DC') wenigstens eine Achse (X') umfasst, auf der die Hauptreflektoren (RPk; RRPk) in verschiedenen Winkelpositionen rotatousch montiert sind, so dass sie im Wesentlichen übereinander in einer Anfangsposition positioniert werden können, und so ausgelegt ist, dass es wenigstens einen der Hauptreflektoren (RPk; RRPk) um die Achse (X') selektiv in Drehung versetzen kann, um ihn in der gewählten Position zu platzieren.

16. Antenne nach einem der Ansprüche 9 und 14, **dadurch gekennzeichnet, dass** das weitere Ladegerät (DC') wenigstens ein Gehäuse umfasst, in dem die Hauptreflektoren (RPk; RRPk) sowie Handhabungs- und Bewegungsmittel untergebracht sind, die einen der Hauptreflektoren (RPk; RRPk) in dem Gehäuse selektiv auf eine solche Weise ergreifen können, dass er aus dem Gehäuse genommen und in der gewählten Position platziert werden kann.

17. Reflektorantennengruppe (A), die Folgendes umfasst:
- eine Quelle (S) zum Zuführen von Signalen in Form von Wellen;
- eine Reflektorgruppe (RRi), die wenigstens zwei Phasenschieberzellen (CD) zum Auferlegen einer gewählten Phasenverschiebung und einer gewählten Phasendispersion in der Frequenz auf die von der Quelle (S) zugeführten Wellen umfasst, auf eine solche Weise, dass sie in einer gewählten Richtung reflektiert werden;
- wenigstens zwei Reflektoren, Hauptreflektoren (RPk; RRPk) genannt, ausgelegt zum Reflektieren der von der Reflektorgruppe (RRi) in der gewählten Richtung reflektierten Wellen in einer Zeigerichtung (DPAk) einer gewählten Zone; und
- ein Ladegerät (DC'), das mit den Hauptreflektoren (RPk; RRPk) gekoppelt und zum Platzieren von einem davon in einer gewählten Position relativ zu der Reflektorgruppe (RRi) angeordnet ist, auf eine solche Weise, dass die von dieser Reflektorgruppe (RRi) reflektierten Wellen in seiner Zeigerichtung reflektiert werden, wobei die Reflektorantennengruppe (A) **dadurch gekennzeichnet ist, dass** die Hauptreflektoren (RPk; RRPk) eine Wellenreflexionsfläche (FR') haben, auf der eine geätzte Reflektorgruppe gebildet ist, und die die von der Reflektorgruppe (RRi) vorgeformten Wellen in verschiedenen Zeigerichtungen (DPAk) reflektieren können; und das Ladegerät (DC') wenigstens eine Achse (X') umfasst, auf der die Hauptreflektoren (RPk; RRPk) in verschiedenen Winkelpositionen rotatousch montiert sind, die es zulassen, sie im Wesentlichen übereinander in einer Anfangsposition zu positionieren, und wenigstens einen der Hauptreflektoren (RPk; RRPk) um die Achse (X') selektiv in Drehung versetzen können, auf eine solche Weise, dass er in der gewählten Position platziert wird.

18. Reflektorantennengruppe (A), die Folgendes umfasst:
- eine Quelle (S) zum Zuführen von Signalen in Form von Wellen;
- eine Reflektorgruppe (RRi), die wenigstens zwei Phasenschieberzellen (CD) zum Auferlegen einer gewählten Phasenverschiebung und einer gewählten Phasendispersion in der Frequenz auf die von der Quelle (S) zugeführten Wellen umfasst, auf eine solche Weise, dass sie in einer gewählten Richtung reflektiert werden;
- wenigstens zwei Reflektoren, Hauptreflektoren (RPk; RRPk) genannt, ausgelegt zum Reflektieren der von der Reflektorgruppe (RRi) in der gewählten Richtung reflektierten Wellen in einer Zeigerichtung (DPAk) einer gewählten Zone; und
- ein Ladegerät (DC'), das mit den Hauptreflektoren (RPk; RRPk) gekoppelt und zum Platzieren von einer davon in einer gewählten Position relativ zu der Reflektorgruppe (RRi) angeordnet ist, auf eine solche Weise, dass die von dieser Reflektorgruppe (RRi) reflektierten Wellen in ihrer Zeigerichtung reflektiert werden,
wobei die Reflektorantennengruppe (A) **dadurch gekennzeichnet ist, dass** die Hauptreflektoren (RPk; RRPk) eine Wellenreflexionsfläche (FR') haben, auf der eine geätzte Reflektorgruppe gebildet ist und die von der Reflektorgruppe (RRi) vorgeformten Wellen in verschiedenen Zeigerichtungen (DPAk) reflektieren kann; und
das Ladegerät (DC') wenigstens ein Gehäuse umfasst, in dem die Hauptreflektoren (RPk; RRPk) sowie Handhabungs- und Bewegungsmittel untergebracht sind, die einen der Hauptreflektoren (RPk; RRPk) in dem Gehäuse selektiv ergreifen können, auf eine solche Weise, dass er aus dem Gehäuse genommen und anschließend in der gewählten Position platziert werden kann.

19. Antenne nach Anspruch 17 oder 18, **dadurch gekennzeichnet, dass** die Reflektorgruppe (RRi) eine im Wesentlichen ebene Wellenreflexionsfläche (FR) hat.

20. Antenne nach Anspruch 17 oder 18, **dadurch gekennzeichnet, dass** die Reflektorgruppe (RRi) eine im Wesentlichen parabolische Wellenreflexionsfläche (FR) hat.

21. Antenne nach einem der Ansprüche 17 bis 20, **dadurch gekennzeichnet, dass** wenigstens einer der Hauptreflektoren (RPk) eine im Wesentlichen parabolische Wellenreflexionsfläche (FR') hat.

22. Antenne nach einem der Ansprüche 17 bis 20, **dadurch gekennzeichnet, dass** wenigstens einer der Hauptreflektoren (RRPk) eine im Wesentlichen parabolische oder im Wesentlichen ebene Wellenreflexionsfläche (FR') hat, auf der eine geätzte Reflektorgruppe gebildet ist, die wenigstens zwei Phasenschieberzellen umfasst.

23. Antenne nach einem der Ansprüche 17 bis 22, **dadurch gekennzeichnet, dass** wenigstens einige der Phasenschiebezellen (CD) vom passiven Typ sind.

24. Antenne nach Anspruch 23, **dadurch gekennzeichnet, dass** jede passive Phasenschieberzelle (CD) eine im Wesentlichen ebene Resonanzstruktur hat, die wenigstens einen oberen Block (PS), der im Wesentlichen parallel zu einer unteren Grundplatte (PM1) in einem gewählten Abstand platziert ist, und wenigstens einen Schlitz (FP) umfasst, wobei die Abmessungen des Blocks (PS) und des Schlitzes (FP) und die Distanz so gewählt sind, dass den zu reflektierenden Wellen die gewählte Phasenverschiebung und die gewählte Phasendispersion in der Frequenz auferlegt werden.

25. Antenne nach einem der Ansprüche 17 bis 24, **dadurch gekennzeichnet, dass** wenigstens einige der Phasenschieberzellen (CD) vom aktiven Typ sind.

26. Antenne nach Anspruch 25, **dadurch gekennzeichnet, dass** jede aktive Phasenschieberzelle (CD) eine charakteristische Resonanzlänge hat und an wenigstens einer gewählten Stelle ein mikroelektromechanisches Gerät des MEMS-Typs umfasst, das in wenigstens zwei unterschiedliche Zustände versetzt werden kann, die jeweils das Auftreten eines Kurzschlusses zulassen und verhindern können, der die Resonanzlänge variieren soll, um die Phasenverschiebung der in der gewählten Richtung zu reflektierenden Wellen zu variieren.

27. Antenne nach einem der Ansprüche 17 bis 20 und 23 bis 26, **dadurch gekennzeichnet, dass** sie wenigstens zwei Hauptreflektoren (RPk) mit unterschiedlichen optischen Charakteristiken umfasst, die die von der Reflektorgruppe (RRi) in der gewählten Richtung reflektierten Wellen in unterschiedlichen Zeigerichtungen (DPAk) reflektieren können.

## Claims

1. A reflective array antenna (A), comprising:
- a source (S) capable of delivering signals in the form of waves;
- at least two different and independent reflective arrays (RRi) each comprising at least two phase-shifting cells (CD) capable of imposing a selected phase shift and a selected frequency phase dispersion on said waves delivered by the source (S), said selected phase shift and/or said selected dispersion varying from one reflective array (RRi) to the next; and
- a charging device (DC) coupled to said reflective arrays (RRi) and arranged so as to place one of them in a selected position relative to said source (S) so that the waves it delivers undergo the phase shift and the frequency phase dispersion imposed by its phase-shifting cells (CD) in such a way as to be reflected in a selected direction,
said reflective array antenna (A) being **characterised in that** said charging device (CD) comprises at least one shaft (X), on which said reflective arrays (RRi) are rotationally mounted in various angular positions that allow them to be positioned substantially one above the other in an initial position, and is arranged to selectively rotationally drive at least one of said reflective arrays (RRi) about said shaft (X), in such a way as to place it in said selected position.

2. A reflective array antenna (A), comprising:
- a source (S) capable of delivering signals in the form of waves;
- at least two different and independent reflective arrays (RRi) each comprising at least two phase-shifting cells (CD) capable of imposing a selected phase shift and a selected frequency phase dispersion on said waves delivered by the source (S), said selected phase shift and/or said selected dispersion varying from one reflective array (RRi) to the next; and
- a charging device (DC) coupled to said reflective arrays (RRi) and arranged so as to place one of them in a selected position relative to said source (S) so that the waves it delivers undergo the phase shift and the frequency phase dispersion imposed by its phase-shifting cells (CD) in such a way as to be reflected in a selected direction,
said reflective array antenna (A) being **characterised in that** said charging device (CD) comprises at least one housing (LO), in which said reflective arrays (RRi) and handling and displacement means (MPD) are stowed, which are capable of selectively grasping one of said reflective arrays (RRi) in said housing (LO), in such a way as to extract it from said housing (LO), then place it in said selected position.

3. The antenna according to one of claims 1 or 2, **characterised in that** said reflective arrays (RRi) have a substantially flat wave reflection face (FR).

4. The antenna according to one of claims 1 or 2, **characterised in that** said reflective arrays (RRi) have a substantially parabolic wave reflection face (FR).

5. The antenna according to one of claims 1 to 4, **characterised in that** said selected direction is a pointing direction of a selected zone (DPA).

6. The antenna according to one of claims 1 to 4, **characterised in that** it comprises at least one reflector, called main reflector (RPk; RRPk), that is arranged to reflect, in a pointing direction of a selected zone, the waves that are reflected in said selected direction by said reflective array (RRi) placed in said selected position.

7. The antenna according to claim 6, **characterised in that** at least one of said main reflectors (RPk) has a substantially parabolic wave reflection face (FR').

8. The antenna according to claim 6, **characterised in that** at least one of said main reflectors (RRPk) has a substantially flat wave reflection face (FR'), on which an etched reflective array is formed that comprises at least two phase-shifting cells (CD).

9. The antenna according to claim 8, **characterised in that** it comprises at least two main reflectors (RRPk) having a wave reflection face (FR'), on which an etched reflective array is formed that comprises at least two phase-shifting cells (CD), and being capable of reflecting in various pointing directions (DPAk) the waves that are pre-formed by said reflective array (RRi) placed in said selected position, and a further charging device (DC) coupled to said main reflectors (RRPk) and arranged so as to place one of them in a selected position relative to said reflective array (RRi), in such a way as to reflect the waves that are reflected by said reflective array (RRi) in its pointing direction.

10. The antenna according to one of claims 1 to 9, **characterised in that** said phase-shifting cells (CD) of at least some of said reflective arrays (RRi) are of the passive type.

11. The antenna according to claim 10, **characterised in that** each passive phase-shifting cell (CD) comprises a substantially flat resonating structure comprising at least one upper block (PS) placed substantially parallel to a lower ground plane (PM1), at a selected distance, and comprising at least one slot (FP), the dimensions of said block (PS) and of said slot (FP) and said distance being selected in such a way as to impose said selected phase shift and said selected frequency phase dispersion on the waves to be reflected.

12. The antenna according to one of claims 1 to 11, **characterised in that** said phase-shifting cells (CD) of at least some of said reflective arrays (RRi) are of the active type.

13. The antenna according to claim 12, **characterised in that** each active phase-shifting cell (CD) has a characteristic resonating length and comprises, in at least one selected location, a micro-electromechanical device of the MEMS type that is capable of being placed in at least two different states that respectively allow and prevent the establishment of a short-circuit that is intended to vary said resonating length, in such a way as to vary the phase shift of said waves to be reflected in said selected direction.

14. The antenna according to claim 6, **characterised in that** it comprises at least two main reflectors (RPk), with different optical characteristics, that are capable of reflecting in different pointing directions (DPAk) the waves that are reflected in said selected direction by said reflective array (RRi) placed in said selected position, and a further charging device (DC') coupled to said main reflectors (RRk) and arranged so as to place one of them in a selected position relative to said reflective array (RRi) placed in said selected position, in such a way as to reflect the waves that are reflected by said reflective array (RRi) in its pointing direction.

15. The antenna according to one of claims 9 and 14, **characterised in that** said further charging device (DC') comprises at least one shaft (X'), on which said main reflectors (RPk; RRPk) are rotationally mounted in various angular positions that allow them to be positioned substantially one above the other in an initial position, and is arranged to selectively rotationally drive at least one of said main reflectors (RPk; RRPk) in rotation about said shaft (X'), in such a way as to place it in said selected position.

16. The antenna according to one of claims 9 and 14, **characterised in that** said further charging device (DC') comprises at least one housing, in which said main reflectors (RPk; RRPk) and handling and displacement means are stowed, which are capable of selectively grasping one of said main reflectors (RPk; RRPk) in said housing, in such a way as to extract it from said housing, then place it in said selected position.

17. A reflective array antenna (A), comprising:
- a source (S) capable of delivering signals in the form of waves;
- a reflective array (RRi) comprising at least two phase-shifting cells (CD) capable of imposing a selected phase shift and a selected frequency phase dispersion on said waves delivered by the source (S), in such a way as to reflect them in a selected direction;
- at least two reflectors, called main reflectors (RPk; RRPk), arranged to reflect, in a pointing direction (DPAk) of a selected zone, the waves that are reflected in said selected direction by said reflective array (RRi); and
- a charging device (DC') coupled to said main reflectors (RPk; RRPk) and arranged so as to place one of them in a selected position relative to said reflective array (RRi), in such a way as to reflect the waves that are reflected by said reflective array (RRi) in its pointing direction,
said reflective array antenna (A) being **characterised in that** said main reflectors (RPk; RRPk) have a wave reflection face (FR') on which an etched reflective array is formed and which is capable of reflecting in various pointing directions (DPAk) the waves that are pre-formed by said reflective array (RRi); and
said charging device (DC') comprises at least one shaft (X'), on which said main reflectors (RPk; RRPk) are rotationally mounted in various angular positions that allow them to be substantially positioned one above the other in an initial position, and is arranged to selectively rotationally drive at least one of said main reflectors (RPk; RRPk) in rotation about said shaft (X'), in such a way as to place it in said selected position.

18. A reflective array antenna (A), comprising:
- a source (S) capable of delivering signals in the form of waves;
- a reflective array (RRi) comprising at least two phase-shifting cells (CD) capable of imposing a selected phase shift and a selected frequency phase dispersion on said waves delivered by the source (S), in such a way as to reflect them in a selected direction;
- at least two reflectors, called main reflectors (RPk; RRPk), that are arranged to reflect in a pointing direction (DPAk) of a selected zone the waves that are reflected in said selected direction by said reflective array (RRi); and
- a charging device (DC') coupled to said main reflectors (RPk; RRPk) and arranged so as to place one of them in a selected position relative to said reflective array (RRi), in such a way as to reflect the waves that are reflected by said reflective array (RRi) in its pointing direction,
said reflective array antenna (A) being **characterised in that** said main reflectors (RPk; RRPk) have a wave reflection face (FR') on which an etched reflective array is formed and which is capable of reflecting in various pointing directions (DPAk) the waves that are pre-formed by said reflective array (RRi); and
said charging device (DC') comprises at least one housing, in which said main reflectors (RPk; RRPk) and handling and displacement means are stowed, which are capable of selectively grasping one of said main reflectors (RPk; RRPk) in said housing, in such a way as to extract it from said housing, then place it in said selected position.

19. The antenna according to one of claims 17 or 18, **characterised in that** said reflective array (RRi) has a substantially flat wave reflection face (FR).

20. The antenna according to one of claims 17 or 18, **characterised in that** said reflective array (RRi) has a substantially parabolic wave reflection face (FR).

21. The antenna according to one of claims 17 to 20, **characterised in that** at least one of said main reflectors (RPk) has a substantially parabolic wave reflection face (FR').

22. The antenna according to one of claims 17 to 20, **characterised in that** at least one of said main reflectors (RRPk) has a substantially parabolic or substantially flat wave reflection face (FR'), on which an etched reflective array is formed comprising at least two phase-shifting cells.

23. The antenna according to one of claims 17 to 22, **characterised in that** at least some of said phase-shifting cells (CD) are of the passive type.

24. The antenna according to claim 23, **characterised in that** each passive phase-shifting cell (CD) comprises a substantially flat resonating structure comprising at least one upper block (PS) placed substantially parallel to a lower ground plane (PM1), at a selected distance, and comprising at least one slot (FP), the dimensions of said block (PS) and of said slot (FP) and said distance being selected in such a way as to impose said selected phase shift and said selected frequency phase dispersion on the waves to be reflected.

25. The antenna according to one of claims 17 to 24, **characterised in that** at least some of said phase-shifting cells (CD) are of the active type.

26. The antenna according to claim 25, **characterised in that** each active phase-shifting cell (CD) has a characteristic resonating length and comprises, in at least one selected location, a micro-electromechanical device of the MEMS type that is capable of being placed in at least two different states that respectively allow and prevent the establishment of a short-circuit that is intended to vary said resonating length, in such a way as to vary the phase shift of said waves to be reflected in said selected direction.

27. The antenna according to one of claims 17 to 20 and 23 to 26, **characterised in that** it comprises at least two main reflectors (RPk) having different optical characteristics that are capable of reflecting in different pointing directions (DPAk) the waves that are reflected in said direction selected by said reflector array (RRi).
